# EUROPÄISCHE PATENTSCHRIFT

(11) **EP 3 282 216 B1**
(45) Veröffentlichungstag und Bekanntmachung des Hinweises auf die Patenterteilung: **24.11.2021**
(21) Anmeldenummer: 17177763.4
(22) Anmeldetag: 26.06.2017
(51) Int. Cl.: F41H 13/00

(54) **VORRICHTUNG ZUR SCHÄDIGUNG MITTELS GERICHTETER STRAHLUNG**
DEVICE FOR DAMAGING USING DIRECTIONAL RADIATION
DISPOSITIF DE DÉGRADATION AU MOYEN DE RAYONNEMENT ORIENTÉ

(30) Priorität: 11.08.2016 DE 102016214981
(43) Veröffentlichungstag der Anmeldung: 14.02.2018
(73) Patentinhaber: MBDA Deutschland GmbH, 86529 Schrobenhausen (DE)
(72) Erfinder: Mohring, Bernd, 86529 Schrobenhausen (DE); Dietrich, Stephan, 86916 Kaufering (DE); Senft, Christoph, 80333 München (DE); Tassini, Leonardo, 80331 München (DE); Theobald, Christian, 86153 Augsburg (DE)
(74) Vertreter: Isarpatent

(56) Entgegenhaltungen:
- WO-A1-2016/024265
- DE-A1- 3 202 432
- US-A1- 2006 022 115
- US-B1- 7 405 834

## Beschreibung

Die Erfindung betrifft eine Vorrichtung zur Schädigung von Objekten mittels gerichteter elektromagnetischer Strahlung. Solche Strahlung wird zur Bekämpfung von Objekten eingesetzt, die sich in einem gewissen Abstand von einer Schädigungsstrahlungsquelle befinden, wobei solche Objekte üblicherweise (Ausrüstungs-)Gegenstände, Munition und/oder Systeme sind, die etwa einem Gegner zugeordnet werden können oder aber die zu Trainingszwecken platziert worden sind. Diese Objekte müssen nicht statisch sein, sondern können sich auch bewegen. Gemeint sind hierbei damit explizit auch fliegende Objekte (UAVs, Munition,...), die sich auf einer bestimmten Trajektorie bewegen.

An derartigen Vorrichtungen kommen optische Systeme, welche von wenigstens einem zu schädigenden Objekt abgegebene Strahlung erfassen und verarbeiten, zum Einsatz, um die zu bekämpfenden Objekte als Ziele zunächst überhaupt erkennen, gegebenenfalls zu klassifizieren, nach Erstellung einer Abwehrstrategie das potentielle Zielobjekt sogenannt zu "tracken" (nachzuverfolgen) und die Schädigungsstrahlung als Abwehrstrahlung auf das Objekt bzw. einen bestimmten Punkt des Objekts ("aim point") auszurichten. Solche Vorrichtungen zur Schädigung von Objekten mittels gerichteter elektromagnetischer Strahlung kennt man beispielsweise aus der US 2006/0022115 A1.

Als optisches System kommen dabei sowohl abbildende optische Systeme wie Kameras, als auch nicht-abbildende Systeme wie zum Beispiel Positionssensoren in Frage. Diese optischen Systeme sind üblicherweise empfindlich bei einer oder mehreren bestimmten Frequenzen oder Frequenzbereichen des elektromagnetischen Spektrums. Üblicherweise sind diese Frequenzen im Bereich des sichtbaren Spektrums bzw. im Infrarot-Spektrum.

Zur Bekämpfung eines als Ziel identifizierten Objekts eignet sich insbesondere Hochenergie-Laserstrahlung, weswegen wenigstens eine Schädigungsstrahlungsquelle vorgesehen ist, die das wenigstens eine Objekt mit einer elektromagnetischen Abwehrstrahlung beaufschlagt, was ein sehr genaues Tracking des Zielobjekts notwendig macht. Dabei muss für die hierbei benötigte Präzision das Ziel in der Regel aktiv beleuchtet werden. Hierfür ist regelmäßig eine Beleuchtungseinrichtung vorzusehen, welche das wenigstens eine zu schädigende Objekt durch zumindest eine Beleuchtungsstrahlungsquelle mit einer Beleuchtungsstrahlung zumindest zeitweise aktiv beleuchtet.

Entsprechend sind die genannten Schädigungsvorrichtungen mit ihren Laserstrahlungsquellen mit Beleuchtungssystemen versehen, bei denen die separate Installation von Tracking -und/oder Richtsystemen mit Aufwand verbunden ist und deren Trackingwerte bzw. ermittelten Trajektorien von Zielobjekten zu deren Bekämpfung in das Koordinatensystem der Schädigungsstrahlungsquelle zu überführen sind.

Es ist daher die Aufgabe der vorliegenden Erfindung, eine Vorrichtung zur Schädigung eines Objekts mittels Abwehrstrahlung mit einem System zur aktiven Beleuchtung anzugeben, die hinsichtlich Installation und Handhabbarkeit mit einem geringeren Aufwand betreibbar ist und ein präzises Tracking der jeweiligen Zielobjekte gestattet.

Diese Aufgabe wird erfindungsgemäß durch die Merkmale des Anspruchs 1 gelöst. Die Lösung besteht demnach insbesondere darin, bei einer Vorrichtung der eingangs genannten Art, die Beleuchtungseinrichtung an der Vorrichtung derart zu integrieren, dass die Beleuchtungsstrahlung und die Schädigungsstrahlung eine gemeinsame Austrittsapertur aufweisen bzw. diese nutzen und die Schädigungsstrahlung und die Beleuchtungsstrahlung einen im Wesentlichen kollinearen Strahlengang aufweisen. Hierdurch werden weitergehende Probleme vermieden, wie zum Beispiel das gleichzeitige Nachführen der Strahlen auf dem Zielobjekt mit unterschiedlichen Richtsystemen, außerdem können bei den beiden Systemen unterschiedliche Sichtachsen vermieden werden, wodurch keine Parallaxe kompensiert werden muss.

Mit der erfindungsgemäßen Vorrichtung hat man eine gemeinsame Apertur für Schädigungsstrahlung und Beleuchtungssystem zur Verfügung und kann die Strahlungsquellen für die aktive Beleuchtung und die Schädigungsstrahlung in geeigneter Weise koppeln. Hierdurch werden separate Tracking-/Richtsysteme überflüssig, das optische System und eine Strahlrichteinheit (etwa in Form eines sogenannten beam director) wird kompakter, schließlich vereinfacht sich auch die Anbindung alternativer Beleuchtungslaserquellen.

Weitere vorteilhafte Merkmale beinhalten die Unteransprüche.

Die Kollinearität der Schädigungsstrahlung und der Strahlung der aktiven Beleuchtung kann durch eine geeignete Kopplung erreicht werden, wofür zweckmäßigerweise bei einer weiteren Ausführung der erfindungsgemäßen Vorrichtung ein erstes Kopplungsmittel vorgesehen ist.

In vorteilhaften Weiterbildungen kann ein solches Kopplungsmittel beispielsweise durch wenigstens einen Stahlkombinierer (beam combiner) gebildet sein, dieser wiederum kann beispielsweise mittels Strahlteilern oder Interferenzfilter in Art von dichroitischen Spiegeln gebildet sein.

Die Strahlformung bei der erfindungsgemäßen Vorrichtung kann in geeigneter Weise mit hohen Transmissions- und Wirkungsgraden auch mit einem diffraktiven optischen Element (DOE) als Kopplungsmittel realisiert werden, bei denen eine Beugung an einem optischen Gitter stattfindet.

Ein Kopplungsmittel ganz eigener Art bildet hierbei die Nutzung unterschiedlicher Anteile der Gesamtapertur durch die Schädigungsstrahlung und die Beleuchtungsstrahlung, wobei etwa denkbar ist, dass eine geometrisch gesehen einen ringförmigen Anteil bildet, während die andere einen zentralen Anteil einnimmt oder nebeneinander angeordnete Anteile der Gesamtapertur separat genutzt werden.

Schließlich sind auch andere Kopplungsmittel und/oder Kombinationen der genannten Kopplungen denkbar.

Eine andere, die Handhabung insgesamt noch weitere vereinfachende Weiterbildung der Vorrichtung kann darin bestehen, dass zweckmäßigerweise ein optisches System mit einem oder einer Mehrzahl von Detektoren die gemeinsame Apertur von Schädigungsstrahlung und Beleuchtungsstrahlung ebenfalls nutzt.

Hierdurch wird auch das optische Empfangssystem kollinear in das Gesamtsystem eingebunden, mithin wird die gemeinsame Apertur wird nicht nur für Schädigungsstrahlung und aktive Beleuchtung mit Beleuchtungsstrahlungsquellen verwendet, sondern auch für das optische System mit Detektoren.

Da die Kollinearität auch hier durch eine geeignete Kopplung erreicht werden kann,. ist bei einer anderen Ausführung ein zweites Kopplungsmittel vorgesehen, das diese zur Verfügung stellt. Dabei können bei dem zweiten Kopplungsmittel die gleichen Arten von Kopplungsmitteln wie bei dem ersten Kopplungsmittel zum Einsatz kommen (beam combiner, Strahlteiler, Interferenzfilter, DOE), gegebenenfalls sind erstes und zweites Kopplungsmittel auch identisch

Bei der erfindungsgemäßen Vorrichtung, mit welcher sich die zu schädigenden Objekte anhand Ihrer abgegebenen Strahlung erkennen, klassifizieren und verfolgen ("tracken") lassen , ist das optische System als abbildendes optisches System, wie Kameras, oder als nicht-abbildendes optisches System, wie zum Beispiel Positionssensoren , ausgebildet. Das optische System umfasst wenigstens einen Detektor, insbesondere eine Mehrzahl von Detektoren, welche empfindlich bei einer oder mehreren bestimmten Frequenzen oder Frequenzbereichen des elektromagnetischen Spektrums sind. Dies können etwa Frequenzen im Bereich des sichtbaren Spektrums bzw. des Infrarot-Spektrums sein.

Für die Erfassung insbesondere bewegter zu schädigender Objekte ist bei der erfindungsgemäßen Vorrichtung die aktive Beleuchtung mit mehreren Beleuchtungsstrahlungsquellen versehen , deren Frequenzen oder Frequenzbereiche auf die Empfindlichkeiten von den

Detektoren des optischen Systems abgestimmt sind, so dass zur Erlangung eines rauscharmen. genügend starken, verfolgbaren Signals keine gesonderten Abstimm- oder Einmessprozesse notwendig sind.

Mit unterschiedlicher Zielrichtung können vorteilhafte Ausführungsformen der erfindungsgemäßen Vorrichtung Beleuchtungsstrahlungsquellen aufweisen, die durch eine beliebige Kombination von köhärenten und/oder oder inkohärenten, polarisierten und/oder unpolarisierten, Strahlungsquellen gebildet ist, die gepulst, in Impulsgruppen , moduliert oder kontinuierlich (Dauerstrich) betrieben werden.

Insbesondere können hierbei für die Beleuchtungsstrahlung Strahlungsquellen mit unterschiedlichen Eigenschaften und Frequenzen in Überlagerung vorgesehen sein.

Ein hohes Maß an Flexibilität im Einsatz der erfindungsgemäßen Vorrichtung wird mit Weiterbildungen erreicht, bei denen Parameter der einzelnen Strahlungsquellen frei einstellbar und/oder regelbar sein, wobei insbesondere die Leistung, Polarisation, Strahldurchmesser, Impulsdauer und/oder Impulsfrequenz einstellbar oder regelbar sind.

Erfindungsgemäß entsprechen sich die Frequenzen oder Frequenzbereiche der Strahlungsquellen von aktiver Beleuchtung und Schädigungsstrahlung und diese jeweiligen Strahlungsquellen werden während der Schädigung des Objekts im Zeitmultiplexing-Betrieb betrieben.

Zu bestimmten Zeiten ist dann jeweils nur jeweils eine Strahlungsquelle aktiv, was die Leistungsanforderungen insgesamt verringert.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmalen der Erfindung. Insbesondere wird dabei der Fachmann auch Einzelaspekte als Verbesserungen oder Ergänzungen zu der jeweiligen Grundform der vorliegenden Erfindung hinzufügen.

Die Erfindung wird nachstehend anhand von Ausführungsbeispielen in der Zeichnung näher erläutert. In teilweise stark schematisierter Darstellung zeigen hierbei die
- Fig.1: eine perspektivische Seitenansicht eines ersten Ausführungsbeispiels der erfindungsgemäßen Schädigungsvorrichtung, bei dem eine Beleuchtungsstrahlung und eine Schädigungsstrahlung ebenso wie ein optisches System eine gemeinsame Austrittsapertur aufweisen, und
- Fig.2: eine perspektivische Seitenansicht eines zweiten Ausführungsbeispiels der erfindungsgemäßen Schädigungsvorrichtung, bei dem die gemeinsame Apertur in bestimmter ringförmiger Aufteilung veranschaulicht ist.

In allen Figuren sind gleiche bzw. funktionsgleiche Elemente und Vorrichtungen - sofern nichts Anderes angegeben ist - mit denselben Bezugszeichen versehen worden.

In den Fig.1 und 2 erkennt man eine im Ganzen mit 10 bezeichnete Vorrichtung zur Schädigung von nicht weiter dargestellten Objekten mittels gerichteter elektromagnetischer Strahlung. Hierzu ist die besagte Vorrichtung 10 mit einer Basis 12 versehen, an welcher weitere Komponenten der Vorrichtung 10 gestützt bzw. gelagert sind. Hierzu erkennt man in den Fig.1 und 2 an der für den Betrachter oberen horizontalen Fläche der Basis 12 eine im Wesentlichen zylindrisch ausgebildete Strahlrichteinheit 14, die für die Strahlkonditionierung vorgesehen ist und die nicht

in größerem Detail gezeigten Laserquellen, nämlich die Schädigungsstrahlungsquelle 16 und mehrere Beleuchtungsstrahlungsquellen 18, aufweist, wobei letztere einer Beleuchtungseinrichtung 40 zugeordnet sind, die der aktiven Beleuchtung eines zu verfolgenden bzw. zu schädigenden Objekts dient. Außerdem erkennt man an der Strahlrichteinheit dem Betrachter zugewandt die Austrittsapertur 20.

Die Strahlrichteinheit lässt sich mittels eines Strahlführungsmittels 22 derart manipulieren, dass der Normalenvektor der Aperturebene seine Orientierung ändert, wodurch die Richtung der austretenden Strahlung einer Änderung unterworden wird.

Sich der Fig.2 zuwendend erkennt man dort ebenso wie in der Fig.1 die Basis 12, das Strahlführungsmittel 22 und die Strahlrichteinheit 14, die als sogenannter "beam director" den in ihr kollinear geführten, gekoppelten Strahlen der Schädigungsstrahlungsquelle 16 und der Beleuchtungsstrahlungsquellen 18 die Richtung gibt und als eine Art Teleskop auch ein optisches System 30 mit Detektoren 32 aufnimmt, welches wiederum das von dem getrackten Objekt zurückgeworfene Strahlung erfasst und zur Weiterverarbeitung zur Verfügung stellt. Die den unterschiedlichen Strahlungsquellen 16,18 zugeordneten Strahlen nutzen dabei die gemeinsame Austrittsapertur 20, haben aber unterschiedliche radiale Anteile an dieser Austrittsapertur 20, wobei als Beispiel hier der Schädigungsstrahlung der zentrale Teil der Austrittsapertur 20 zugeordnet ist, während die Beleuchtungsstrahlung der aktiven Beleuchtung den außen liegenden radialen Anteil der Austrittsapertur 20 einnimmt, die den zentralen Anteil umgreift.

Integriert sind zur Kopplung der Strahlungen der Schädigungsstrahlungsquelle 16, der Beleuchtungsstrahlungsquelle 18 und des optischen Systems 30 geeignete erste und zweite Kopplungsmittel 34, 36, die nicht in größerem Detail zu erkennen sind.

Ebenfalls zugunsten der Übersichtlichkeit nicht weiter dargestellt ist eine im allgemeinen mit 50 bezeichnete Steuereinheit, in welcher die vielfältigen Rechen- und Steueraufgabe an den der Vorrichtung 10 allgemein vereint sein sollen und der die Aufgabe zufällt, aus der Vielzahl von Parametern von Erfassung und Erkennung eine zuverlässige Abwehr eines zu schädigenden Objekts mittels der Vorrichtung 10 zu generieren.

Dementsprechend zeigt die vorstehenden Erfindung also eine Vorrichtung 10 zur Schädigung von Objekten mittels gerichteter elektromagnetischer Strahlung, mit einem optischen System 30, welches von wenigstens einem zu schädigenden Objekt abgegebene Strahlung erfasst und verarbeitet, mit wenigstens einer Schädigungsstrahlungsquelle 16, die das wenigstens eine Objekt mit einer elektromagnetischen Schädigungsstrahlung beaufschlagt und mit einer Beleuchtungseinrichtung, welche das wenigstens eine zu schädigende Objekt durch mehrere Beleuchtungsstrahlungsquellen 18 mit einer Beleuchtungsstrahlung zumindest zeitweise aktiv beleuchtet, wobei die Beleuchtungseinrichtung an der Vorrichtung derart integriert ist, dass die Beleuchtungsstrahlung und die Schädigungsstrahlung eine gemeinsame Austrittsapertur 20 aufweisen und/oder nutzen.

Obwohl die vorliegende Erfindung anhand bevorzugter Ausführungsbeispiele vorstehend beschrieben wurde, ist sie darauf nicht beschränkt, sondern auf vielfältige Art und Weise modifizierbar.

### Bezugszeichenliste

- 10: Schädigungsvorrichtung
- 12: Basis
- 14: Strahlrichteinheit
- 16: Schädigungsstrahlungsquelle
- 18: Beleuchtungsstrahlungsquellen
- 20: Austrittsapertur
- 22: Strahlführungsmittel
- 30: optisches System
- 32: Detektor
- 34: erstes Kopplungsmittel
- 36: zweites Kopplungsmitttel
- 40: Beleuchtungseinrichtung
- 50: Steuereinheit

## Patentansprüche

1. Vorrichtung (10) zur Schädigung von Objekten mittels gerichteter elektromagnetischer Strahlung, mit einem optischen System (30), welches von wenigstens einem zu schädigenden Objekt abgegebene Strahlung erfasst und verarbeitet, mit wenigstens einer Schädigungsstrahlungsquelle (16), die das wenigstens eine Objekt mit einer elektromagnetischen Schädigungsstrahlung beaufschlagt und mit einer Beleuchtungseinrichtung (40), welche das wenigstens eine zu schädigende Objekt durch zumindest eine Beleuchtungsstrahlungsquelle (18) mit einer Beleuchtungsstrahlung zumindest zeitweise aktiv beleuchtet, wobei die Beleuchtungseinrichtung (40) an der Vorrichtung (10) derart integriert ist, dass die Beleuchtungsstrahlung und die Schädigungsstrahlung eine gemeinsame Austrittsapertur (20) aufweisen und/oder nutzen, wobei die Schädigungsstrahlung und die Beleuchtungsstrahlung einen im Wesentlichen kollinearen Strahlengang aufweisen, wobei das optische System (30) als ein abbildendes oder nichtabbildendes optisches System (30) mit wenigstens einem Detektor (32), insbesondere mit einer Mehrzahl von Detektoren (32) ausgebildet ist, wobei die Beleuchtungseinrichtung (40) mit mehreren Beleuchtungsstrahlungsquellen (18) versehen ist, deren Frequenzen oder Frequenzbereiche auf die Empfindlichkeiten von den Detektoren (32) des optischen Systems (30) abgestimmt sind, wobei sich die Frequenzen oder Frequenzbereiche der Strahlungsquellen (18, 16) von aktiver Beleuchtung und Schädigungsstrahlung entsprechen und diese jeweiligen Strahlungsquellen während der Schädigung des Objekts im Zeitmultiplexing-Betrieb betrieben werden.

2. Vorrichtung nach Anspruch 1, **dadurch gekennzeichnet, dass** die Schädigungsstrahlung und die Beleuchtungsstrahlung über ein erstes Kopplungsmittel (34) koppelbar oder gekoppelt sind

3. Vorrichtung nach Anspruch 2, **dadurch gekennzeichnet, dass** das erste Kopplungsmittel (34) durch wenigstens einen Strahlkombinierer gebildet ist.

4. Vorrichtung nach Anspruch 2, **dadurch gekennzeichnet, dass** das erste Kopplungsmittel (34) durch wenigstens ein diffraktives optisches Element gebildet ist.

5. Vorrichtung nach einem der vorhergehenden Ansprüche, **dadurch gekennzeichnet, dass** die Schädigungsstrahlung und die Beleuchtungsstrahlung über die Nutzung unterschiedlicher Anteile der Austrittsapertur (20) koppelbar oder gekoppelt sind.

6. Vorrichtung nach einem der vorhergehenden Ansprüche, **dadurch gekennzeichnet, dass** das optische System (30) mit wenigstens einem Detektor (32) die gemeinsame Austrittsapertur (20) von Schädigungs- und Beleuchtungsstrahlung nutzt.

7. Vorrichtung nach einem der vorhergehenden Ansprüche, **dadurch gekennzeichnet, dass** das optische System (30) mit der Schädigungs- und der Beleuchtungsstrahlung über ein zweites Kopplungsmittel (36) koppelbar oder gekoppelt ist.

8. Vorrichtung nach einem der vorhergehenden Ansprüche, **dadurch gekennzeichnet, dass** die Beleuchtungsstrahlungsquellen (18) durch eine beliebige Kombination von köhärente und/oder oder inkohärenten, polarisierten und/oder unpolarisierten, Strahlungsquellen gebildet ist, die gepulst, in Impulsgruppen , moduliert oder kontinuierlich betreibbar sind oder betrieben werden.

9. Vorrichtung nach einem der vorhergehenden Ansprüche, **dadurch gekennzeichnet, dass** für die Beleuchtungsstrahlung Strahlungsquellen (18) mit unterschiedlichen Eigenschaften und Frequenzen in Überlagerung vorgesehen sind.

10. Vorrichtung nach einem der vorhergehenden Ansprüche, **dadurch gekennzeichnet, dass** Parameter der Beleuchtungsstrahlungsquellen (18) frei einstellbar und/oder regelbar sind, wobei insbesondere die Leistung, die Polarisation, Strahldurchmesser, Impulsdauer und/oder Impulsfrequenz einstellbar oder regelbar sind.

## Claims

1. Device (10) for damaging objects using directed electromagnetic radiation, comprising an optical system (30) which detects and processes radiation emitted from at least one object to be damaged, comprising at least one damaging radiation source (16) which applies an electromagnetic damaging radiation to the at least one object, and comprising an illumination device (40) which actively illuminates the at least one object to be damaged, at least at times, with an illuminating radiation by means of at least one illuminating radiation source (18), the illumination device (40) being integrated into the device (10) in such a way that the illuminating radiation and the damaging radiation have and/or use a shared outlet aperture (20), the damaging radiation and the illuminating radiation having a substantially collinear beam path, the optical system (30) being formed as an imaging or non-imaging optical system (30) comprising at least one detector (32), in particular comprising a plurality of detectors (32), the illumination device (40) being provided with a plurality of illuminating radiation sources (18), the frequencies or frequency ranges of which are tuned to the sensitivities of the detectors (32) of the optical system (30), the frequencies or frequency ranges of the radiation sources (18, 16) of active illuminating and damaging radiation corresponding and these associated radiation sources being operated in time-multiplexing operation while the object is being damaged.

2. Device according to claim 1, **characterised in that** the damaging radiation and the illuminating radiation can be or are coupled via a first coupling means (34).

3. Device according to claim 2, **characterised in that** the first coupling means (34) is formed by at least one beam combiner.

4. Device according to claim 2, **characterised in that** the first coupling means (34) is formed by at least one diffractive optical element.

5. Device according to any of the preceding claims, **characterised in that** the damaging radiation and the illuminating radiation can be or are coupled by using different proportions of the outlet aperture (20).

6. Device according to any of the preceding claims, **characterised in that** the optical system (30) comprising at least one detector (32) uses the shared outlet aperture (20) of the damaging and illuminating radiation.

7. Device according to any of the preceding claims, **characterised in that** the optical system (30) comprising the damaging and the illuminating radiation can be or is coupled via a second coupling means (36).

8. Device according to any of the preceding claims, **characterised in that** the illuminating radiation source (18) is formed by any desired combination of coherent and/or incoherent, polarised and/or unpolarised radiation sources, which can be or are operated in a pulsed manner, in pulse groups, in a modulated manner or continuously.

9. Device according to any of the preceding claims, **characterised in that**, for the illuminating radiation, radiation sources (18) having different properties and frequencies are provided in superposition.

10. Device according to any of the preceding claims, **characterised in that** parameters of the illuminating radiation sources (18) can be set and/or controlled freely, in particular the power, polarisation, beam diameter, pulse duration and/or pulse frequency being settable or controllable.

## Revendications

1. Dispositif (10) pour endommager des objets au moyen d'un rayonnement électromagnétique dirigé, comprenant un système optique (30) qui détecte et traite un rayonnement émis par au moins un objet à endommager, comprenant au moins une source de rayonnement d'endommagement (16) qui soumet ledit au moins un objet à un rayonnement électromagnétique d'endommagement et comprenant un moyen d'éclairage (40) qui éclaire activement ledit au moins un objet à endommager au moins temporairement avec un rayonnement d'éclairage par au moins une source de rayonnement d'éclairage (18), dans lequel le moyen d'éclairage (40) est intégré sur le dispositif (10) de telle sorte que le rayonnement d'éclairage et le rayonnement d'endommagement présentent et/ou utilisent une ouverture de sortie commune (20), dans lequel le rayonnement d'endommagement et le rayonnement d'éclairage présentent un trajet de faisceau sensiblement colinéaire, dans lequel le système optique (30) est réalisé sous la forme d'un système optique imageur ou non imageur (30) avec au moins un détecteur (32), en particulier avec une pluralité de détecteurs (32), dans lequel le moyen d'éclairage (40) est muni de plusieurs sources de rayonnement d'éclairage (18) dont les fréquences ou les plages de fréquences sont accordées aux sensibilités des détecteurs (32) du système optique (30), dans lequel les fréquences ou les plages de fréquences des sources de rayonnement (18, 16) de l'éclairage actif et du rayonnement d'endommagement se correspondent et ces sources de rayonnement respectives fonctionnent en mode de multiplexage par répartition dans le temps pendant l'endommagement de l'objet.

2. Dispositif selon la revendication 1, **caractérisé en ce que** le rayonnement d'endommagement et le rayonnement d'éclairage peuvent être couplés ou sont couplés par un premier moyen de couplage (34).

3. Dispositif selon la revendication 2, **caractérisé en ce que** le premier moyen de couplage (34) est formé par au moins un combinateur de faisceaux.

4. Dispositif selon la revendication 2, **caractérisé en ce que** le premier moyen de couplage (34) est formé par au moins un élément optique diffractif.

5. Dispositif selon l'une des revendications précédentes, **caractérisé en ce que** le rayonnement d'endommagement et le rayonnement d'éclairage peuvent être couplés ou sont couplés en utilisant différentes parties de l'ouverture de sortie (20) .

6. Dispositif selon l'une des revendications précédentes, **caractérisé en ce que** le système optique (30) avec au moins un détecteur (32) utilise l'ouverture de sortie commune (20) du rayonnement d'endommagement et du rayonnement d'éclairage.

7. Dispositif selon l'une des revendications précédentes, **caractérisé en ce que** le système optique (30) peut être couplé ou est couplé au rayonnement d'endommagement et au rayonnement d'éclairage par un deuxième moyen de couplage (36).

8. Dispositif selon l'une des revendications précédentes, **caractérisé en ce que** les sources de rayonnement d'éclairage (18) sont formées par une combinaison quelconque de sources de rayonnement cohérentes et/ou incohérentes, polarisées et/ou non polarisées, qui peuvent fonctionner ou fonctionnent de manière pulsée, en groupe d'impulsions, de manière modulée ou continue.

9. Dispositif selon l'une des revendications précédentes, **caractérisé en ce que** des sources de rayonnement (18) ayant des propriétés et des fréquences différentes sont prévues en superposition pour le rayonnement d'éclairage.

10. Dispositif selon l'une des revendications précédentes, **caractérisé en ce que** des paramètres des sources de rayonnement d'éclairage (18) sont librement réglables et/ou régulables, dans lequel en particulier la puissance, la polarisation, le diamètre de faisceau, la durée d'impulsion et/ou la fréquence d'impulsion sont réglables ou régulables.
